# EUROPÄISCHE PATENTANMELDUNG

(11) **EP 4 119 844 A1**
(43) Veröffentlichungstag der Anmeldung: **18.01.2023**
(21) Anmeldenummer: 22183499.7
(22) Anmeldetag: 07.07.2022
(51) Int. Cl.: F23D 14/02, F23N 5/12

(54) **BRENNERVORRICHTUNG UND VERFAHREN ZUM BETRIEB EINER BRENNERVORRICHTUNG**

(30) Priorität: 16.07.2021 DE 102021118406
(71) Anmelder: Viessmann Climate Solutions SE, 35108 Allendorf (DE)
(72) Erfinder: Gleim, Eugen, 35094 Lahntal (DE); Muhlack, Andreas, 35037 Marburg (DE); Ries, Martin, 35066 Frankenberg (DE); Stutzmann, Sven, 59969 Bromskirchen (DE)
(74) Vertreter: Wolf & Wolf Patent- und Rechtanwaltsgesellschaft mbH

(57) **Zusammenfassung**

Die Erfindung betrifft eine Brennervorrichtung, umfassend einen Brenner (1) zum Verbrennen eines Wasserstoff enthaltenden Gasgemisches unter Ausbildung einer Flamme und eine der Flamme zugeordnete Überwachungselektrode (2) mit einer elektronischen Auswertungseinrichtung (3). Nach der Erfindung ist vorgesehen, dass die Überwachungselektrode (2) mit einer Gleichspannungsquelle (4) und mit einem von der elektronischen Auswertungseinrichtung (3) überwachten Messwiderstand (5) elektrisch verbunden ausgebildet ist. Die Erfindung betrifft außerdem ein Verfahren zum Betrieb einer Brennervorrichtung.

## Beschreibung

Die Erfindung betrifft eine Brennervorrichtung gemäß dem Oberbegriff des Patentanspruchs 1 und ein Verfahren zum Betrieb einer Brennervorrichtung gemäß dem Oberbegriff des Patentanspruchs 8.

Eine Brennervorrichtung der eingangs genannten Art ist aus dem Patentdokument DE 10 2004 059 494 A1 bekannt. Diese Brennervorrichtung besteht aus einem Brenner zum Verbrennen eines Wasserstoff enthaltenden Gasgemisches unter Ausbildung einer Flamme und einer der Flamme zugeordneten Überwachungselektrode mit einer elektronischen Auswertungseinrichtung (siehe dort insbesondere Absatz [0036]). Bei dieser Lösung handelt es sich um einen sogenannten Reformerbrenner, wie er beim Betrieb von Brennstoffzellen verwendet wird. Dabei kann dem Brenner auch wasserstoffreiches Reformat der Brennstoffzelle zugeführt werden.

Unter Gasgemisch ist dabei hier und im Folgenden ein Gemisch zu verstehen, dass mindestens aus Wasserstoff und Luft besteht. Zusätzlich kann das Gasgemisch aber auch zum Beispiel Methangas oder dergleichen enthalten. Das Gemisch aus Wasserstoff und einem anderen verbrennbaren Gas wie Methangas oder dergleichen wird hier und im Folgenden Brenngasgemisch genannt. Es bildet zusammen mit der Luft das besagte Gasgemisch.

Der Erfindung liegt die Aufgabe zugrunde, eine Brennervorrichtung und ein Verfahren zum Betrieb einer Brennervorrichtung der eingangs genannten Art zu verbessern. Insbesondere soll eine Brennervorrichtung und ein Verfahren zum Betrieb einer Brennervorrichtung geschaffen werden, mit der bzw. dem auch Gasgemische, die zumindest zu großen Teilen oder auch allein aus Luft und Wasserstoff bestehen, sicher verbrannt werden können.

Diese Aufgabe ist gegenständlich mit einer Brennervorrichtung der eingangs genannten Art durch die im Kennzeichen des Patentanspruchs 1 aufgeführten Merkmale gelöst. Verfahrensmäßig ist diese Aufgabe mit einem Verfahren der eingangs genannten Art durch die im Kennzeichen des Patentanspruchs 8 aufgeführten Merkmale gelöst.

Nach der Erfindung ist gegenständlich also vorgesehen, dass die Überwachungselektrode mit einer Gleichspannungsquelle und mit einem von der elektronischen Auswertungseinrichtung überwachten Messwiderstand elektrisch verbunden ausgebildet ist. Verfahrensmäßig ausgedrückt ist vorgesehen, dass die Überwachungselektrode mit einer Gleichspannungsquelle unter elektrische Spannung gesetzt und mit einem elektrisch mit der elektronischen Auswertungseinrichtung verbundenen Messwiderstand überwacht wird.

Mit anderen Worten zeichnet sich die erfindungsgemäße Brennervorrichtung bzw. das erfindungsgemäße Verfahren somit dadurch aus, dass zur Flammenüberwachung statt einer Wechselspannungsquelle eine Gleichspannungsquelle und ein Messwiderstand vorgesehen sind. Es wurde nämlich überraschend festgestellt, dass sich eine Wasserstoff bzw. Reaktionsprodukte von Wasserstoff enthaltende Flamme wie ein klassischer (ohmscher) elektrischer Widerstand verhält und dementsprechend mit Hilfe eines einfachen Messwiderstandes, auch Shunt genannt, überwachbar ist. Beim vorgenannten Stand der Technik erfolgt dagegen eine bei Brennern typische, sogenannte Ionisationsstromüberwachung, die aber aufgrund der fehlenden Gleichrichterwirkung von Wasserstoff bei Brennern zum Verbrennen von hohen Wasserstoffanteilen nicht funktioniert.

Noch etwas genauer betrachtet, ist dabei, worauf weiter unten noch genauer eingegangen wird, ganz besonders bevorzugt vorgesehen, dass die Gleichstromquelle, der Messwiderstand und die Überwachungselektrode elektrisch in Reihe geschaltet ausgebildet sind.

Andere vorteilhafte Weiterbildungen der erfindungsgemäßen Brennervorrichtung bzw. des erfindungsgemäßen Verfahrens zum Betrieb einer Brennervorrichtung ergeben sich aus den abhängigen Patentansprüchen.

Der Vollständigkeit halber wird noch auf folgende Dokumente hingewiesen:
Aus dem Dokument DE 10 2019 121 973 A1 ist ein Heizgerät für ein Gebäude bekannt, bei dem die Flammenüberwachung bei einer Wasserstoffverbrennung mit Hilfe eines Temperatursensors erfolgt.

Aus dem Dokument DE 20 2020 106 475 U1 ist eine Flammendetektion für Verbrennungsvorrichtungen bekannt, bei dem bei einer Wasserstoffverbrennung im ultravioletten Bereich sensitive Halbleitersensoren zur Flammenüberwachung verwendet werden. Die erfindungsgemäße Brennervorrichtung einschließlich ihrer vorteilhaften Weiterbildungen bzw. das erfindungsgemäße Verfahren einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

### Es zeigt schematisch

- Figur 1: die erfindungsgemäße Brennervorrichtung mit Gleichstromquelle und Messwiderstand.

Die in der einzigen Figur dargestellte Brennervorrichtung besteht zunächst in bekannter Weise aus einem Brenner 1 zum Verbrennen eines Wasserstoff enthaltenden Gasgemisches unter Ausbildung einer Flamme und einer der Flamme zugeordneten Überwachungselektrode 2 mit einer elektronischen Auswertungseinrichtung 3. Verfahrensmäßig ausgedrückt, wird dabei mit einem Brenner 1 ein Wasserstoff enthaltendes Gasgemisch unter Ausbildung einer Flamme verbrannt und die Flamme mit einer dieser zugeordneten Überwachungselektrode 2 mit einer elektronischen Auswertungseinrichtung 3 überwacht.

Wesentlich für die erfindungsgemäße Brennervorrichtung ist nun, dass die Überwachungselektrode 2 mit einer Gleichspannungsquelle 4 und mit einem von der elektronischen Auswertungseinrichtung 3 überwachten Messwiderstand 5 elektrisch verbunden ausgebildet ist. Verfahrensmäßig ausgedrückt, ist für die erfindungsgemäße Lösung wesentlich, dass die Überwachungselektrode 2 mit einer Gleichspannungsquelle 4 unter elektrische Spannung gesetzt und mit einem elektrisch mit der elektronischen Auswertungseinrichtung 3 verbundenen Messwiderstand 5 überwacht wird.

Ganz besonders bevorzugt ist dabei vorgesehen, dass bei einem aus Wasserstoff und einem anderen verbrennbaren Gas bestehenden Brenngasgemisch (ungleich vorgenanntes Gasgemisch!) ein Anteil an Wasserstoff im Brenngasgemisch mindestens 20 Vol.-%, vorzugsweise mindestens 50 Vol.-%, ganz besonders bevorzugt mindestens 95 Vol.-% beträgt bzw. ein solches Brenngasgemisch verwendet wird.

Die erfindungsgemäße Brennervorrichtung bzw. das erfindungsgemäße Verfahren zum Betrieb einer Brennervorrichtung ist dabei ferner, wie eingangs bereits erläutert, insbesondere dazu vorgesehen, Gasgemische, die zumindest zu großen Teilen oder auch allein aus Luft und Wasserstoff bestehen, möglichst vollständig zu verbrennen. Dabei gilt weiterhin die voranstehende Maßgabe, dass das Gasgemisch aus (der) Luft und dem Brenngasgemisch gebildet ist, wobei dann (wiederum eine möglichst vollständige Verbrennung anstrebend) die vorgenannte Maßgabe "zu großen Teilen" bedeutet, dass das Gasgemisch zu mindestens 60 Vol.% aus Luft und Wasserstoff, vorzugsweise zu mindestens 75 Vol.-% aus Luft und Wasserstoff, besonders bevorzugt zu 97 Vol.-% aus Luft und Wasserstoff besteht.

Bezüglich der Brennervorrichtung ist weiterhin (vergleiche Figur 1) bevorzugt vorgesehen, dass die Gleichspannungsquelle 4, der Messwiderstand 5 und die Überwachungselektrode 2 elektrisch in Reihe geschaltet ausgebildet sind. Außerdem ist - im Grunde zur Ausbildung eines sogenannten Spannungsteilers (siehe auch https://de.wikipedia.org/w/index.php?title=Spannungs-teiler&oldid=213632621) - bevorzugt, dass die Auswertungseinrichtung 3 einerseits mit einer ersten elektrischen Verbindung 3.1 zwischen der Gleichspannungsquelle 4 und dem Messwiderstand 5 und andererseits mit einer zweiten elektrischen Verbindung 3.2 zwischen dem Messwiderstand 5 und der Überwachungselektrode 2 elektrisch verbunden ausgebildet ist.

Zudem ist bevorzugt, dass der Messwiderstand 5 einen elektrischen (Gesamt-) Widerstand zwischen 3 bis 7 MΩ, vorzugsweise 4 bis 6 MΩ, besonders bevorzugt 5 MΩ, aufweist. Um unterschiedliche Gasarten detektieren zu können, ist der Messwiderstand 5 besonders bevorzugt aus mindestens zwei Teilwiderständen gebildet. Da verschiedene Gaszusammensetzungen zu sehr unterschiedlichen Widerstandscharakteristiken führen können, ist des weiteren besonders bevorzugt vorgesehen, dass der elektrische Widerstand des einen Teilwiderstandes mindestens fünfhundert Mal größer als der elektrische Widerstand des anderen Teilwiderstandes ausgebildet ist.

Weiterhin ist - wie sich aus Versuchen ergeben hat - bevorzugt, dass die Überwachungselektrode 2 außerhalb eines Reaktionsbereichs der Flamme, vorzugsweise in einem Abstand zwischen 1 bis 4 cm, besonders bevorzugt in einem Abstand zwischen 2 bis 3 cm zum Reaktionsbereich der Flamme, angeordnet ist.

Bezüglich des Verfahrens zum Betrieb einer Brennervorrichtung ist bevorzugt, dass mit der Gleichspannungsquelle 4 eine Spannung zwischen 200 und 500 V, vorzugsweise zwischen 300 und 400 V, bereitgestellt wird. Zudem ist bevorzugt, dass mit der Auswertungseinrichtung 3 ein Spannungsabfall am Messwiderstand 5 gemessen wird. Dabei ist bevorzugt, dass aus dem Spannungsabfall ein von der Gleichspannungsquelle 4 kommender Strom errechnet wird. Ebenso ist bevorzugt, dass aus dem Spannungsabfall am Messwiderstand 5 und dem von der Gleichspannungsquelle 4 kommenden Strom ein elektrischer Widerstand zwischen der Überwachungselektrode 2 und einem elektrischen Bezugspunkt 6, vorzugsweise einer elektrischen Masse, ermittelt wird. Zudem ist bevorzugt, dass von der Auswertungseinrichtung 3 ein Betrag des ermittelten elektrischen Widerstandes zwischen der Überwachungselektrode 2 und dem elektrischen Bezugspunkt 6 unterhalb eines vorgegebenen Wertes als Hinweis auf ein Vorhandensein der Flamme gewertet wird. Des Weiteren ist bevorzugt, dass von der Auswertungseinrichtung 3 ein Betrag des ermittelten elektrischen Widerstandes zwischen der Überwachungselektrode 2 und dem elektrischen Bezugspunkt 6 im MΩ-Bereich (genauer: im Bereich von 1 bis 999 MΩ) als Hinweis auf ein Vorhandensein der Flamme und im GΩ-Bereich (genauer: im Bereich von 1 bis 999 GΩ) als Hinweis auf ein Nichtvorhandensein der Flamme gewertet wird.

Weiterhin ist bevorzugt, dass von der Auswertungseinrichtung 3 ein Betrag des ermittelten elektrischen Widerstandes zwischen der Überwachungselektrode 2 und dem elektrischen Bezugspunkt 6 im Bereich von 500 bis 999 kΩ als Hinweis auf eine aus einem wasserstofffreien Gasgemisch entstehende Flamme gewertet wird. Zudem ist bevorzugt, dass von der Auswertungseinrichtung 3 ein Betrag des ermittelten elektrischen Widerstandes zwischen der Überwachungselektrode 2 und dem elektrischen Bezugspunkt 6 im Bereich bis 499 kΩ je nach Größe der in der Auswertungseinrichtung 3 verwendeten Reihenwiderstände als Hinweis auf einen Kurzschluss zwischen der Überwachungselektrode 2 und dem elektrischen Bezugspunkt 6 gewertet wird.

Die oben erwähnte Wertung der Messwerte zum Betrag des ermittelten elektrischen Widerstandes zwischen der Überwachungselektrode 2 und dem elektrischen Bezugspunkt 6 wird vorzugsweise als informationelles, vorzugsweise elektronisch weiterverarbeitbares Signal von der Auswertungseinrichtung 3 ausgegeben.

Um auch einen Wechsel der Gaszusammensetzung gut erfassen zu können, ist schließlich bevorzugt, dass die Überwachungselektrode 2 zumindest zeitweise und alternativ zur Gleichspannungsquelle 4 mit einer Wechselspannungsquelle unter elektrische Spannung gesetzt und mit der elektronischen Auswertungseinrichtung 3 überwacht wird.

### Bezugszeichenliste

- 1: Brenner
- 2: Überwachungselektrode
- 3: Auswertungseinrichtung
- 3.1: erste elektrische Verbindung
- 3.2: zweite elektrische Verbindung
- 4: Gleichspannungsquelle
- 5: Messwiderstand
- 6: elektrischer Bezugspunkt (Masse)

## Patentansprüche

1. Brennervorrichtung, umfassend einen Brenner (1) zum Verbrennen eines Wasserstoff enthaltenden Gasgemisches unter Ausbildung einer Flamme und eine der Flamme zugeordnete Überwachungselektrode (2) mit einer elektronischen Auswertungseinrichtung (3),
**dadurch gekennzeichnet,**
**dass** die Überwachungselektrode (2) mit einer Gleichspannungsquelle (4) und mit einem von der elektronischen Auswertungseinrichtung (3) überwachten Messwiderstand (5) elektrisch verbunden ausgebildet ist.

2. Brennervorrichtung nach Anspruch 1,
**dadurch gekennzeichnet,**
**dass** die Gleichspannungsquelle (4), der Messwiderstand (5) und die Überwachungselektrode (2) elektrisch in Reihe geschaltet ausgebildet sind.

3. Brennervorrichtung nach Anspruch 1 oder 2,
**dadurch gekennzeichnet,**
**dass** die Auswertungseinrichtung (3) einerseits mit einer ersten elektrischen Verbindung (3.1) zwischen der Gleichspannungsquelle (4) und dem Messwiderstand (5) und andererseits mit einer zweiten elektrischen Verbindung (3.2) zwischen dem Messwiderstand (5) und der Überwachungselektrode (2) elektrisch verbunden ausgebildet ist.

4. Brennervorrichtung nach einem der Ansprüche 1 bis 3,
**dadurch gekennzeichnet,**
**dass** der Messwiderstand (5) wahlweise einen elektrischen Widerstand zwischen 3 bis 7 MΩ aufweist und/oder aus mindestens zwei Teilwiderständen gebildet ist, wobei vorzugsweise der elektrische Widerstand des einen Teilwiderstandes mindestens fünfhundert Mal größer als der elektrische Widerstand des anderen Teilwiderstandes ausgebildet ist.

5. Brennervorrichtung nach einem der Ansprüche 1 bis 4,
**dadurch gekennzeichnet,**
**dass** die Überwachungselektrode (2) außerhalb eines Reaktionsbereichs der Flamme, vorzugsweise in einem Abstand zwischen 1 bis 4 cm, besonders bevorzugt in einem Abstand zwischen 2 bis 3 cm zum Reaktionsbereich der Flamme, angeordnet ist.

6. Brennervorrichtung nach einem der Ansprüche 1 bis 5,
**dadurch gekennzeichnet,**
**dass** bei einem aus Wasserstoff und einem anderen verbrennbaren Gas bestehenden Brenngasgemisch ein Anteil an Wasserstoff im Brenngasgemisch mindestens 20 Vol.-%, vorzugsweise mindestens 50 Vol.-%, ganz besonders bevorzugt mindestens 95 Vol.-% beträgt.

7. Brennervorrichtung nach einem der Ansprüche 1 bis 6,
**dadurch gekennzeichnet,**
**dass** das Gasgemisch zumindest zu großen Teilen aus Luft und Wasserstoff besteht, vorzugsweise zu 60 Vol.-%, bevorzugt zu 75 Vol.-%, besonders bevorzugt zu 97 Vol.-%.

8. Verfahren zum Betrieb einer Brennervorrichtung, bei dem mit einem Brenner (1) ein Wasserstoff enthaltendes Gasgemisch unter Ausbildung einer Flamme verbrannt und die Flamme mit einer dieser zugeordneten Überwachungselektrode (2) mit einer elektronischen Auswertungseinrichtung (3) überwacht wird,
**dadurch gekennzeichnet,**
**dass** die Überwachungselektrode (2) mit einer Gleichspannungsquelle (4) unter elektrische Spannung gesetzt und mit einem elektrisch mit der elektronischen Auswertungseinrichtung (3) verbundenen Messwiderstand (5) überwacht wird.

9. Verfahren nach Anspruch 8,
**dadurch gekennzeichnet,**
**dass** mit der Gleichspannungsquelle (4) eine Spannung zwischen 200 und 500 V, vorzugsweise zwischen 300 und 400 V, bereitgestellt wird.

10. Verfahren nach Anspruch 8 oder 9,
**dadurch gekennzeichnet,**
**dass** mit der Auswertungseinrichtung (3) ein Spannungsabfall am Messwiderstand (5) gemessen wird, wobei vorzugsweise aus dem Spannungsabfall ein von der Gleichspannungsquelle (4) kommender Strom errechnet wird, wobei vorzugsweise aus dem Spannungsabfall am Messwiderstand (5) und dem von der Gleichspannungsquelle (4) kommenden Strom ein elektrischer Widerstand zwischen der Überwachungselektrode (2) und einem elektrischen Bezugspunkt (6) ermittelt wird.

11. Verfahren nach Anspruch 10,
**dadurch gekennzeichnet,**
**dass** von der Auswertungseinrichtung (3) ein Betrag des ermittelten elektrischen Widerstandes zwischen der Überwachungselektrode (2) und dem elektrischen Bezugspunkt (6) unterhalb eines vorgegebenen Wertes als Hinweis auf ein Vorhandensein der Flamme gewertet wird.

12. Verfahren nach Anspruch 10 oder 11,
**dadurch gekennzeichnet,**
**dass** von der Auswertungseinrichtung (3) ein Betrag des ermittelten elektrischen Widerstandes zwischen der Überwachungselektrode (2) und dem elektrischen Bezugspunkt (6) im MΩ-Bereich als Hinweis auf ein Vorhandensein der Flamme und im GΩ-Bereich als Hinweis auf ein Nichtvorhandensein der Flamme gewertet wird.

13. Verfahren nach einem der Ansprüche 10 bis 12,
**dadurch gekennzeichnet,**
**dass** von der Auswertungseinrichtung (3) ein Betrag des ermittelten elektrischen Widerstandes zwischen der Überwachungselektrode (2) und dem elektrischen Bezugspunkt (6) im Bereich von 500 bis 999 kΩ als Hinweis auf eine aus einem wasserstofffreien Gasgemisch entstehende Flamme gewertet wird.

14. Verfahren nach einem der Ansprüche 10 bis 13,
**dadurch gekennzeichnet,**
**dass** von der Auswertungseinrichtung (3) ein Betrag des ermittelten elektrischen Widerstandes zwischen der Überwachungselektrode (2) und dem elektrischen Bezugspunkt () im Bereich bis 499 kΩ als Hinweis auf einen Kurzschluss zwischen der Überwachungselektrode (2) und dem elektrischen Bezugspunkt (6) gewertet wird.

15. Verfahren nach einem der Ansprüche 8 bis 14,
**dadurch gekennzeichnet,**
**dass** die Überwachungselektrode (2) zumindest zeitweise und alternativ zur Gleichspannungsquelle (4) mit einer Wechselspannungsquelle unter elektrische Spannung gesetzt und mit der elektronischen Auswertungseinrichtung (3) überwacht wird.
